# EUROPÄISCHE PATENTSCHRIFT

(11) **EP 1 081 336 B1**
(45) Veröffentlichungstag und Bekanntmachung des Hinweises auf die Patenterteilung: **02.02.2005**
(21) Anmeldenummer: 00115821.1
(22) Anmeldetag: 22.07.2000
(51) Int. Cl.: F01D 9/04

(54) **Gebauter Leitkranz für eine Gasturbine**
Vane ring assembly for gas turbines
Anneau de guidage composé pour turbines à gaz

(30) Priorität: 30.08.1999 DE 19941133
(43) Veröffentlichungstag der Anmeldung: 07.03.2001
(73) Patentinhaber: MTU Aero Engines GmbH, 80995 München (DE)
(72) Erfinder: Scharl, Richard, 85757 Karlsfeld (DE)
(74) Vertreter: Einsele, Rolf W.

(56) Entgegenhaltungen:
- EP-A- 0 704 602
- DE-B- 1 200 070
- FR-A- 1 095 927
- FR-A- 1 389 254
- US-A- 2 681 788
- US-A- 5 474 419
- US-A- 5 765 993

## Beschreibung

Die Erfindung betrifft einen gebauten Leitkranz für eine Gasturbine, umfassend ein Deckband mit einer Umfangsfläche und wenigstens ein Schaufelblatt mit einer Oberfläche, wobei das Deckband wenigstens einen Durchbruch zur Befestigung des Schaufelblatts aufweist, und wobei das Schaufelblatt an wenigstens einem Endabschnitt eine zumindest abschnittsweise über dessen Oberfläche vorstehende, eine Übergangskrümmung aufweisende Plattform aufweist, die in den Durchbruch eingesetzt ist.

Gebaute Leitkränze sind integrale Bauteile, die allgemein ein ringförmiges Außendeckband, mehrere Schaufelblätter und ggf. ein ringförmiges Innendeckband umfassen. Derartige Leitkränze können auch segmentweise aufgebaut sein und werden z.B. in Verdichtern von Flugtriebwerken eingesetzt. Das Deckband erstreckt sich im allgemeinen um die Längsachse der Gasturbine herum. Die Schaufelblätter sind im wesentlichen in Radialrichtung angeordnet.

Bei einem bekannten gebauten Leitkranz weist das Schaufelblatt wenigstens einen Endabschnitt mit einem konstanten Profil bzw. einer konstanten Querschnittsfläche auf, welche bei der Montage in einen im Deckband ausgebildeten Durchbruch eingesetzt und durch z.B. Löten oder Schweißen befestigt ist. Das Schaufelblatt kann auch an einem gegenüberliegenden, zweiten Endabschnitt ein konstantes Profil bzw. einen konstanten Querschnitt aufweisen und in einem zweiten Deckband, d.h. einem - Außen- und Innendeckband, eingesetzt sein. Nachteilig dabei ist, dass das Profil des Schaufelblatts zwar nicht über die gesamte Kanalhöhe konstant sein muss, jedoch im Hinblick auf seine Profilgeometrie aus Montagegründen eingeschränkt ist. Das Schaufelblatt darf z.B. keine starke Biegung oder deutliche Verdickung in seinem zwischen den Endabschnitten liegenden Bereich aufweisen. Zudem sind die Durchbrüche im Bereich der Ein- und Austrittskanten bei schmaler Schaufelgeometrie zum Teil sehr eng, was Probleme bei der Fertigung mit sich bringt.

Aus der DE 12 00 070 B ist ein Herstellungsverfahren für einen Leitschaufelkranz bekannt, bei dem die Schaufeln in in einem Ringkörper ausgebildete Nuten mit ihrem Schaufelfuß eingesetzt werden, wobei das Schaufelblatt mit einer Krümmung in den Schaufelfuß übergeht und der Ringkörper abschließend in mehrere Segmente getrennt wird. Somit weist das Schaufelblatt an wenigstens einem Ende eine Plattform auf, die im Bereich der Ein- und Austrittskante nur wenig über dessen Oberfläche vorsteht. Im Mittenbereich des Schaufelblatts auf der Druckseite steht die Plattform weiter vor als an der Ein- und Austrittskante. Auf der Saugseite dagegen ist der Überstand der Plattform im Bereich der größten Profildicke praktisch "Null". Stromauf und stromabwärts der größten Profildicke nimmt der Überstand zunächst zu und dann zur Ein- bzw. Austrittskante hin wieder ab.

Die EP 0 704 602 A2 offenbart an einem Träger angeordnete Turbinenschaufeln, bei denen die Schaufelblattoberfläche in einem Radius in die Umfangsfläche des Trägers übergeht.

Ferner ist aus der EP 0 199 073 A1 ein Herstellungsverfahren für eine Leitschaufel bekannt, die durch Löten an einem Leitrad befestigt wird, wobei die Leitschaufel aus einem mit Übermaß abgelenkten Profilstab hergestellt wird, und wobei diesem zur Vergrößerung der Lötfläche an wenigstens einem Ende im kalten Zustand eine fußartige Verdickung angestaucht und in deren Bereich eine Lötfläche ausgebildet wird. Zur Anstellung der Leitschaufeln kann der Profilstab schräg-einseitig angestaucht werden.

Die Aufgabe der vorliegenden Erfindung besteht darin, einen gebauten Leitkranz der eingangs beschriebenen Gattung zu schaffen, der axiale Baulänge einspart, festig keitstechnisch günstig ist, sich relativ einfach fertigen lässt und keinen oder nur geringen Einschränkungen im Hinblick auf die Profilgeometrie des Schaufelblatts, z.B. aus Montagegründen, unterliegt.

Die Lösung der Aufgabe besteht erfindungsgemäß darin, dass die Plattform im Bereich einer Ein- und /oder Austrittskante des Schaufelblatts weniger als im Mittenbereich des Schaufelblatts auf der Saug seite über die Oberfläche des Schaufelblatts vorsteht, oder dass das Schaufelblatt im Bereich der Ein- und Austrittskante keine über dessen Oberfläche vorstehende Plattform aufweist, und so axialer Bauraum eingespart wird. Die Plattform kann mit ihrem Umfang an einen Umfang des Schaufelblatts, der radial in einem der Spitze des Schaufelblatts gegenüberliegenden Bereich liegt, angepasst sein, so dass der Abstand zwischen den beiden vorgenannten Umfängen außer im Bereich der Ein- und/oder Austrittskante im wesentlichen konstant ist.

Die Übergangskrümmung kann von einem Mittenbereich des Schaufelblatts in Richtung auf die Ein- und/oder Austrittskante zunehmend enger ausgebildet sein.

Der Vorteil eines solchen gebauten Leitkranzes besteht darin, dass durch die zusätzlich vorgesehene Plattform des Verbinden von Schaufelblatt und Deckband ohne Einschränkung im Hinblick auf die Profilgeometrie des Schaufelblatts möglich ist. Darüber hinaus bringt die mit einer Übergangskrümmung versehene Plattform im Hinblick auf die Aerodynamik und die Festigkeit Vorteile mit sich. Die Durchbrüche im Deckband weisen im Bereich der Ein- und Austrittskante größere Radien auf und lassen sich besser fertigen.

In einer Ausgestaltung schmiegt sich die Übergangskrümmung zur optimalen Gestaltung im Hinblick auf Aerodynamik und die Festigkeit an die Oberfläche des Schaufelblatts und die im montierten Zustand an die Plattform angrenzende Umfangsfläche des Deckbands an.

Da die Plattform zudem mit ihrem Umfang in die Ein- und/oder Austrittskante jeweils beidseitig ausläuft, tritt das Problem der zu engen und schwer zu fertigenden Kanten in den Durchbrüchen des Deckbands nicht auf.

Die Oberfläche des Schaufelblatts kann im Bereich der Ein- und/oder Austrittskante im montierten Zustand an die Umfangsfläche des Deckbands angrenzen, wobei im sonstigen Bereich entlang des Umfangs des Schaufelblatts, z.B. im Mittenbereich auf der Saug- und Druckseite, eine über den Umfang des Schaufelblatts vorstehende Plattform mit einer Übergangskrümmung vorliegt.

Die Übergangskrümmung kann von einem Mittenbereich des Schaufelblatts, z.B. auf der Saug- und Druckseite, in Richtung auf die Ein- und/oder Austrittskante zunehmend enger ausgebildet sein, so daß aufgrund der engeren Krümmung im Bereich der Ein- und/oder Austrittskante axiale Baulänge eingespart wird.

Die Übergangskrümmung kann wenigstens abschnittsweise kreisförmig ausgebildet sein und einen Radius aufweisen, wobei dieser im Mittenbereich des Schaufelblatts größer als in den anderen Bereichen entlang des Umfangs des Schaufelblatts sein kann. Weist das Schaufelblatt entlang des gesamten Umfangs eine über dessen Umfang vorstehende Plattform auf, so ist der Radius im Bereich der Ein- und/oder Austrittskante zur Verringerung der axialen Baulänge am kleinsten.

Bei einem gebauten Leitkranz kann der Radius entlang des Umfangs des Schaufelblatts konstant und sein Mittelpunkt so verändert sein, daß sich die Übergangskrümmung entlang des gesamten Umfangs an die Oberfläche des Schaufelblatts anschmiegt und an der Ein- und/oder Austrittskante ein Tangentensprung zur Umfangsfläche des Deckbands vorliegt. Die Herstellung mit konstantem Radius ist günstig. Zudem wird durch den Tangentensprung an der Ein- und/oder Austrittskante, der bis dorthin sukzessive zunehmen kann, die axiale Baulänge des Leitkranzes verringert.

Weitere bevorzugte Ausführungsbeispiele der Erfindung sind in den Unteransprüchen beschrieben.

Im folgenden wir die Erfindung anhand von Ausführungsbeispielen unter Bezugnahme auf eine Zeichnung näher erläutert. Es zeigt:
- Fig. 1: eine Schnittansicht durch ein Schaufelblatt und ein Deckband aus dem Stand der Technik,
- Fig. 2: eine Draufsicht auf ein geschnittenes Schaufelblatt samt Plattform gemäß einem Ausführungsbeispiel des erfindungsgemäßen gebauten Leitkranzes,
- Fig. 3: eine Schnittansicht des Ausführungsbeispiels aus Fig. 2,
- Fig. 4: eine weitere Schnittansicht des Ausführungsbeispiels aus Fig. 2,
- Fig. 5: eine Draufsicht auf ein geschnittenes Schaufelblatt samt Plattform gemäß einem anderen Ausführungsbeispiel des erfindungsgemäßen gebauten Leitkranzes,
- Fig. 6: eine Schnittansicht des Ausführungsbeispiels gemäß Fig. 5 und
- Fig. 7: eine weitere Schnittansicht des Ausführungsbeispiels gemäß Fig. 5.

Fig. 1 zeigt einen Abschnitt eines aus dem Stand der Technik bekannten Leitkranzes mit einem äußeren Deckband 1 und einem Schaufelblatt 2, das einen Endabschnitt 3 aufweist. In dem äußeren Deckband 1 sind mehrere, im allgemeinen äquidistant angeordnete Durchbrüche 4 ausgebildet. In jeden Durchbruch 4 wird jeweils ein Schaufelblatt 2 mit seinem Endabschnitt 3 eingesetzt und dort durch z.B. Löten oder Schweißen befestigt. Um die Montage zu ermöglichen, müssen die Endabschnitte 3 der Schaufelblätter 2 ein zwei-dimensionales bzw. konstantes Profil aufweisen. Auch wenn die Schaufelblätter 2 nicht notwendig ein konstantes Profil über die gesamte Kanalhöhe besitzen müssen, unterliegt deren Profilgeometrie aus Montagegründen deutlichen Einschränkungen. Die Schaufelblätter 2 dürfen keine starke Biegung oder deutliche Verdickungen besitzen. Es ist zudem problematisch, die verhältnismäßig schmal profilierten Durchbrüche 4 in dem Deckband 1 auszubilden.

Fig. 2 zeigt eine Draufsicht auf ein Ausführungsbeispiel des gebauten Leitkranzes, bei dem ein Schaufelblatt 2 im Querschnitt und eine sich an das freie Ende des Schaufelblatts 2 anschließende Plattform 5 dargestellt ist. In diesem Fall entspricht das Profil bzw. die Form des Durchbruchs 4 in dem Deckband 1 dem Profil bzw. Umfang 6 der Plattform 5 und ist größer als der Umfang 7 des Schaufelblatts 2. Die Oberfläche 8 des Schaufelblatts 2 geht mit einer Übergangskrümmung 9 in die Platt form 6 über, die so gestaltet ist, daß sie sich im montierten Zustand sowohl an die Oberfläche 8 des Schaufelblatts 2 als auch an die innere Umfangsfläche 10 des Deckbands 1 anschmiegt.

Die Übergangskrümmung 9 ist als Radius ausgebildet, der im Mittenbereich 11 des Schaufelblatts 2 größer als im Bereich der Eintrittskante und Austrittskante 12, 13 ist und bis dorthin z.B. sukzessive abnehmen kann. Alternativ kann die Übergangskrümmung 9 entlang des Umfangs einen konstanten Radius aufweisen, wobei sich in diesem Fall dessen Mittelpunkt zur Ein- und Austrittskante 12, 13 hin so verändert, daß sich die Umfangskrümmung 9 auch dort an die Oberfläche 8 des Schaufelblatts 2 anschmiegt und, wie in Fig. 7 dargestellt, zur inneren Umfangsfläche 10 des Deckbands 1 hin einen tolerierbaren Tangentensprung aufweist. Diese Alternative hat fertigungstechnische Vorteile.

Fig. 3 zeigt eine geschnittene Ansicht des Deckbands 1 und des Schaufelblatts 2, bei dem der Radius der Übergangskrümmung 9 im Mittenbereich 11 des Schaufelblatts 2 dargestellt ist. Die Schaufel 2 ist mit der Plattform 5 in einen Durchbruch 4 in das Deckband 1 eingesetzt, wobei das Profil bzw. die Form des Durchbruchs 4 dem Profil bzw. dem Umfang 6 der Plattform 5 entspricht. Die Plattform 5 steht mit ihrem Umfang 6 in diesem Bereich 11 deutlich über die Oberfläche 8 des Schaufelblatts 2 vor.

In Fig. 4 ist ein Schnitt im Bereich der Ein- und Austrittskante 12, 13 des Schaufelblatts 2 dargestellt. Das Schaufelblatt 2 ist mit seiner Plattform 5 in den im Deckband 1 ausgebildeten Durchbruch 4 eingesetzt und befestigt. Die Plattform 5 weist als Übergangskrümmung 9 einen Radius auf, der deutlich kleiner als jener im Mittenbereich 11, dargestellt in Fig. 3, ist, so daß die Plattform 5 mit ihrem Umfang 6 deutlich weniger über die Oberfläche 8 des Schaufelblatts 2 vorsteht. Der Radius bzw. die Übergangskrümmung 9 schmiegt sich einerseits an die Oberfläche 8 des Schaufelblatts 2 und andererseits an die nach innen gewandte Umfangsfläche 10 des Deckbands 1 an. Durch die deutliche Verkleinerung des Übergangsradius 9 im Bereich der Ein- und Austrittskante 12, 13 wird die axiale Baulänge des gebauten Leitkranzes wirksam verringert. Gleichzeitig lassen sich die Durchbrüche 4 in dem Deckband 1 aufgrund des Fehlens von spitzen Kanten oder dgl. effizienter fertigen, da der Umfang 6 der Plattform 5 großflächiger als jener vom Schaufelblatt 2 ist.

Alternativ kann die Verringerung der axialen Baulänge bei dem Ausführungsbeispiel gemäß Fig. 4 fertigungstechnisch vorteilhaft auch mit einer Übergangskrümmung 9 mit konstantem Radius entlang des Umfangs erzielt werden, wenn sich dessen Mittelpunkt, wie oben beschrieben, zur Ein- und/oder Austrittskante 12, 13 hin ändert und dort einen Tangentensprung T beim Übergang zum Deckband 1 zugelassen wird.

Der Tangentensprung T kann bei konstantem Radius zur Ein- und/oder Austrittskante 12, 13 hin sukzessive zunehmen.

Fig. 5 zeigt ein weiteres Ausführungsbeispiel des gebauten Leitkranzes, bei dem ein geschnittenes Schaufelblatt 2 und eine Plattform 5 in der Draufsicht dargestellt sind. Die Plattform 5 steht mit ihrem Umfang 6 im Mittenbereich 11 des Schaufelblatts 2 bzw. an der Druck- und Saugseite über die Oberfläche 8 des Schaufelblatts 2 vor und weist hier eine Übergangskrümmung 9 auf. Die Plattform 5 endet unmittelbar angrenzend an die Eintrittskante 12 und die Austrittskante 13 und steht in diesen beiden Bereichen nicht über das Profil bzw. den Umfang 7 des Schaufelblatts 2 vor. Die jeweils zu beiden Seiten der Ein- und/oder Austrittskante 12, 13 endende Übergangskrümmung 9 wird so ausgebildet, daß sie sich in Umfangsrichtung an die Oberfläche 8 anschmiegt bzw. dort unmittelbar an der Ein- und Austrittskante 12, 13 ausläuft. Auf diese Weise lassen sich die axialen Abmessungen des gebauten Leitkranzes wirksam verringern, ohne daß schmale Durchbrüche 4 mit spitzen Kanten in den Deckbändern 1 gefertigt werden müssen.

Während in dem Ausführungsbeispiel in Fig. 2 bis 4 an der Ein- und Austrittskante 12, 13 eine Übergangskrümmung 9 mit deutlich kleinerem Radius (bzw. mit demselben Radius und verändertem Mittelpunkt und Tangentensprung) als auf der Saug und Druckseite vorliegt, wird das Ausführungsbeispiel aus Fig. 5 im Bereich der Einund Austrittskante 12, 13 ohne Übergangskrümmung 9 ausgebildet, so daß die Oberfläche 8 des Schaufelblatts 2 im montierten Zustand unmittelbar an die innere Umfangsfläche 10 des Deckbands 1 angrenzt.

Fig. 6 zeigt das Ausführungsbeispiel aus Fig. 5 in einer Schnittansicht, in der das Deckband 1, das Schaufelblatt 2 und die Plattform 5 unmittelbar im Bereich der Einund Austrittskante 12, 13 dargestellt ist. In dieser Ausgestaltung weist das Schaufelblatt 2 am Übergang zur Plattform 5 keine Übergangskrümmung 9 auf, wodurch die axiale Baulänge wirksam reduziert wird. Die Plattform 5 steht in diesem Bereich mit ihrem Umfang 6 im wesentlichen nicht über die Oberfläche 8 des Schaufelblatts 2 bzw. dessen Umfang 7 vor.

Fig. 7 zeigt das Ausführungsbeispiel aus Fig. 5 in einem in Fig. 5 gezeigten Schnitt angrenzend an die Ein- und Austrittskante 12, 13 des Schaufelblatts 2. Die Übergangskrümmung 9 weist denselben Radius wie im Mittenbereich 11 des Schaufelblatts 2 auf. Die Darstellung der Übergangskrümmung 9 im Mittenbereich 11 entspricht bei diesem Ausführungsbeispiel jener des Ausführungsbeispiels gemäß Fig. 2 und ist in Fig. 3 gezeigt.

Aufgrund des fertigungstechnisch vorteilhaften, konstanten Radius bei gleichzeitigem Verschieben von dessen Mittelpunkt in der Weise, daß sich die Übergangskrümmung 9 entlang des gesamten Umfangs 7 an die Oberfläche 8 des Schaufelblatts 2 anschmiegt und bis angrenzend an die Ein- und/oder Austrittskante 12, 13 ein zunehmender Tangentensprung T zur inneren Oberfläche 10 des Deckbands 1 vorliegt, wird die axiale Läge des Leitkranzes verringert.

Die beispielhaft an einem äußeren Deckband beschriebenen Maßnahmen können in entsprechender Weise an einem zusätzlichen inneren Deckband verwirklicht werden.

## Patentansprüche

1. Gebauter Leitkranz für eine Gasturbine, umfassend ein Deckband (1) mit einer Umfangsfläche (10) und wenigstens ein Schaufelblatt (2) mit einer Oberfläche (8), wobei das Deckband (1) wenigstens einen Durchbruch (4) zur Befestigung des Schaufelblatts (2) aufweist, und wobei das Schaufelblatt (2) an wenigstens einem Endabschnitt (3) eine zumindest abschnittsweise über dessen Oberfläche (8) vorstehende, eine Übergangskrümmung (9) aufweisende Plattform (5) aufweist, die in den Durchbruch (4) eingesetzt ist, wobei die Plattform (5) im Mittenbereich (11) des Schaufelblatts (2) auf der Saug und der Druckseite über die Oberfläche (8) des Schaufelblatts (2) vorsteht, und wobei die Plattform (5) im Bereich einer Einund/oder Austrittskante (12,13) des Schaufelblatts (2) weniger als im Mittenbereich (11) des Schaufelblatts (2) auf der Druckseite über die Oberfläche des Schaufelblatts (2) vorsteht **dadurch gekennzeichneit, dass** die Plattform (5) im Bereich einer Ein- und/oder Austrittskante (12, 13) des Schaufelblatts (2) weniger als im Mittenbereich (11) des Schaufelblatts (2) auf der Saugseite über die Oberfläche des Schaufelblatts (2) vorsteht, oder dass das Schaufelblatt (2) im Bereich der Ein- und/oder Austrittskante (12,13) keine über dessen Oberfläche (8) vorstehende Plattform (5) aufweist.

2. Gebauter Leitkranz nach Anspruch 1, **dadurch gekennzeichnet, dass** die Plattform (5) mit ihrem Umfang (6) an einen Umfang (7) des Schaufelblatts (2) angepasst ist.

3. Gebauter Leitkranz nach Anspruch 1 oder 2, **dadurch gekennzeichnet, dass** die Übergangskrümmung (9) von einem Mittenbereich (11) des Schaufelblatts (2) in Richtung auf eine Ein- und/oder eine Austrittskante (12,13) zunehmend enger ausgebildet ist.

4. Gebauter Leitkranz nach einem der vorhergehenden Ansprüche, **dadurch gekennzeichnet, dass** sich die Übergangskrümmung (9) an die Oberfläche (8) des Schaufelblattes (2) und einer angrenzenden Umfangsfläche (10) des Deckbands (1) anschmiegt.

5. Gebauter Leitkranz nach einem der vorhergehenden Ansprüche, **dadurch gekennzeichnet, dass** die Oberfläche (8) des Schaufelblatts (2) im Bereich der Ein- und/oder Austrittskante (12,13) an die Umfangsfläche (10) des Deckbands (1) angrenzt.

6. Gebauter Leitkranz nach einem der vorhergehenden Ansprüche, **dadurch gekennzeichnet, dass** die Übergangskrümmung (9) wenigstens abschnittsweise als Radius ausgeführt ist.

7. Gebauter Leitkranz nach Anspruch 6, **dadurch gekennzeichnet, dass** der Radius in einem Mittenbereich (11) des Schaufelblatts (2) größer als in den anderen Bereichen entlang des Umfangs (7) des Schaufelblatts (2) ist.

8. Gebauter Leitkranz nach Anspruch 7, **dadurch gekennzeichnet, dass** der Radius entlang des Umfangs (7) des Schaufelblatts (2) konstant ist und sein Mittelpunkt so verändert ist, dass sich die Übergangskrümmung (9) entlang des gesamten Umfangs (7) an die Oberfläche (8) des Schaufelblatts (2) anschmiegt und an der Ein- und/oder Austrittskante (12, 13) ein Tangentensprung (T) zur Umfangsfläche (10) des Deckbands (1) vorliegt.

## Claims

1. An assembled blade rim for a gas turbine comprising a shroud (1) with a peripheral surface (10) and at least one blade (2) with a surface (8), the shroud (1) having at least one opening (4) for fixing the blade (2) and the blade (2) having at at least one end section (3) a platform (5) with a transitional curve (9), at least some sections of which project beyond its surface (8), which is inserted into the opening (4), the platform (5) projecting beyond the surface (8) of the blade (2) in the central area (11) of the blade (2) on the suction and pressure side, and the platform (5) projecting less beyond the surface of the blade in the area of a leading and/or trailing edge (12, 13) of the blade (2) than in the central area (11) of the blade on the pressure side,
**characterised in that**
the platform (5) projects less beyond the surface of the blade (2) in the area of a leading and/or trailing edge (12, 13) of the blade (2) than in the central area (11) of the blade (2) or that the blade (2) has no platform (5) projecting beyond its surface (8) in the area of the leading and/or trailing edge (12, 13).

2. An assembled blade rim in accordance with claim 1,
**characterised in that**
the periphery (6) of the platform (5) is adapted to a periphery (7) of the blade (2).

3. An assembled blade rim in accordance with claim 1 or 2,
**characterised in that**
the transitional curve (9) is designed to narrow from a central area (11) of the blade (2) towards a leading and/or trailing edge (12, 13).

4. An assembled blade rim in accordance with one of the preceding claims,
**characterised in that**
the transitional curve (9) conforms to the surface (8) of the blade (2) and to an adjacent peripheral surface (10) of the shroud (1).

5. An assembled blade rim in accordance with one of the preceding claims,
**characterised in that**
the surface (8) of the blade (2) lies adjacent to the peripheral surface (10) of the shroud (1) in the area of the leading and/or trailing edge (12, 13).

6. An assembled blade rim in accordance with one of the preceding claims,
**characterised in that**
at least sections of the transitional curve (9) are designed as a radius.

7. An assembled blade rim in accordance with claim 6,
**characterised in that**
the radius is greater in a central area (11) of the blade (2) than in the other areas along the periphery (7) of the blade (2).

8. An assembled blade rim in accordance with claim 7,
**characterised in that**
the radius along the periphery (7) of the blade (2) is constant while its mid-point varies such that the transitional curve (9) conforms to the surface (8) of the blade (2) along the entire periphery (7) and there is a tangential distance (T) to the peripheral surface (10) of the shroud (1) at the leading and/or trailing edge (12, 13).

## Revendications

1. Anneau de guidage composé pour turbine à gaz, comprenant une sangle (1) avec une surface périphérique (10) et au moins une ailette (2) avec une surface supérieure (8), la sangle (1) comprenant au moins un passage (4) en vue de la fixation de l'ailette (2), et l'ailette (2) comprenant sur au moins une section d'extrémité (3) une plate-forme (5) dépassant au moins par sections de sa surface supérieure (8), comprenant une courbure de transition (9), laquelle plate-forme est insérée dans le passage (4), la plate-forme (5) dépassant de la surface supérieure (8) de l'ailette (2), dans la zone centrale (11) de l'ailette (2) sur le côté d'aspiration et de pression, et la plate-forme (5) dépassant de la surface supérieure de l'ailette (2), dans la zone d'une arête d'entrée et/ou de sortie (12, 13) de l'ailette (2) moins que dans la zone centrale (11) de l'ailette (2) sur le côté de pression, **caractérisé en ce que** la plate-forme (5) dépasse de la surface supérieure de l'ailette (2) dans la zone d'une arête d'entrée et/ou de sortie (12) de l'ailette (2) moins que dans la zone centrale (11) de l'ailette (2) sur le côté d'aspiration, ou **en ce que** l'ailette (2) ne comprend dans la zone de l'arête d'entrée et/ou de sortie (12, 13) aucune plate-forme (5) dépassant de sa surface supérieure (8).

2. Anneau de guidage composé selon la revendication 1, **caractérisé en ce que** la plate-forme (5) avec sa périphérie (6) est adaptée à une périphérie (7) de l'ailette (2).

3. Anneau de guidage composé selon la revendication 1 ou 2, **caractérisé en ce que** la courbure de transition (9) est conçue en étant de plus en plus étroite depuis une zone centrale (11) de l'ailette (2) en direction d'une arête d'entrée et/ou de sortie (12, 13).

4. Anneau de guidage composé selon l'une des revendications précédentes, **caractérisé en ce que** la courbure de transition (9) est adaptée à la surface supérieure (8) de l'ailette (2) et d'une surface périphérique (10) adjacente de la sangle (1).

5. Anneau de guidage composé selon l'une des revendications précédentes, **caractérisé en ce que** la surface supérieure (8) de l'ailette (2) dans la zone de l'arête d'entrée et/ou de sortie (12, 13) est adjacente à la surface périphérique (10) de la sangle (1).

6. Anneau de guidage composé selon l'une des revendications précédentes, **caractérisé en ce que** la courbure de transition (9) est réalisée au moins par sections comme un rayon.

7. Anneau de guidage composé selon la revendication 6, **caractérisé en ce que** le rayon dans une zone centrale (11) de l'ailette (2) est plus grand que dans les autres zones le long de la périphérie (7) de l'ailette (2).

8. Anneau de guidage composé selon la revendication 7, **caractérisé en ce que** le rayon est constant le long de la périphérie (7) de l'ailette (2) et son point central est modifié de sorte que la courbure de transition (9) est adaptée le long de l'ensemble de la périphérie (7) à la surface supérieure (8) de l'ailette (2) et un saut de tangente (T) par rapport à la surface périphérique (10) de la sangle (1) est présent sur le côté d'entrée et/ou de sortie (12, 13).
